# EUROPÄISCHE PATENTSCHRIFT

(11) **EP 1 305 125 B1**
(45) Veröffentlichungstag und Bekanntmachung des Hinweises auf die Patenterteilung: **09.03.2005**
(21) Anmeldenummer: 01947096.2
(22) Anmeldetag: 17.07.2001
(51) Int. Cl.: B21J 13/03, B21J 9/02, B30B 15/00

(54) **UMFORMMASCHINE MIT DREHKEILSCHEIBE**
FORMING MACHINE WITH A ROTATING WEDGED DISC
MACHINE A FORMER EQUIPEE D'UN DISQUE BISEAUTE ROTATIF

(30) Priorität: 02.08.2000 CH 152500
(43) Veröffentlichungstag der Anmeldung: 02.05.2003
(73) Patentinhaber: Hatebur Umformmaschinen AG, CH-4153 Reinach (CH)
(72) Erfinder: MULLER, François, F-68100 Mulhouse (FR); STEINHAUSER, Ulrich, CH-4123 Allschwil (CH)
(74) Vertreter: Bollhalder, Renato
(86) Internationale Anmeldenummer: PCT/CH2001/000444
(87) Internationale Veröffentlichungsnummer: WO 2002/009898

(56) Entgegenhaltungen:
- GB-A- 1 497 092
- US-A- 3 889 515
- US-A- 3 991 681
- US-A- 4 555 966
- US-A- 4 790 173
- US-A- 5 467 707

## Beschreibung

Die vorliegende Erfindung bezieht sich auf eine Umformmaschine mit mindestens einer Umformstation mit einem Stempel und einer Matrize als Werkzeuge und einer Einrichtung zur Einstellung der axialen Position eines der beiden Werkzeuge, wie sie im Oberbegriff des unabhängigen Patentanspruchs 1 definiert ist.

Nach der erstmaligen Montage bzw. dem Auswechseln der Werkzeuge, d. h. des Stempels und/oder der Matrize, in einer Umformstation ist es oft notwendig, deren Position noch genau einzustellen, damit die Werkstücke während des Betriebs der Umformmaschine in der gewünschten Weise exakt umgeformt werden. Insbesondere muss die axiale gegenseitige Position des Stempels und der Matrize während des Umformens stimmen, was durch Einstellen der axialen Position zumindest eines der beiden Werkzeuge erreicht werden kann. Da die Werkzeuge während des Umformens grossen Stosskräften ausgesetzt sind, muss die Einrichtung zur Einstellung der axialen Position dementsprechend stabil ausgebildet sein.

Bis anhin werden daher häufig Einstelleinrichtungen verwendet, die einen vertikal verschiebbaren Verstellkeil umfassen. Eine Umformmaschine mit jeweils einer derartigen Einstelleinrichtung pro Umformstation ist beispielsweise in der US-A-4 898 017 beschrieben. Der jeweils mittels einer Einstellschraube in vertikaler Richtung verschiebbare Verstellkeil liegt mit einer Anlagefläche an einer Druckplatte an, die über eine weitere Platte an einem Schlitten befestigt ist. Auf der anderen Seite des Verstellkeils, die eine schiefe Ebene bildet, stützt sich über mehrere Zwischenelemente der zur Umformstation gehörende Stempel ab. Durch vertikales Verschieben des Verstellkeils wird aufgrund von dessen schiefer Ebene die axiale Position des Stempels verstellt.

Problematisch bei derartigen Einstelleinrichtungen ist aber, dass durch die grossen Stosskräfte während des Umformens in der Druckplatte vom Verstellkeil erzeugte Eindruckvertiefungen entstehen können, welche einerseits eine Verstellung des Verstellkeils behindern und anderseits das Entstehen von Biegebrüchen begünstigen, wenn der Verstellkeil nach einer Verschiebung über einer Kante einer Eindruckvertiefung zu liegen kommt. Ausserdem verändert sich die Krafteinleitung auf die Druckplatte und letztlich den Schlitten bei einer Verschiebung des Verstellkeils.

Angesichts der Nachteile der bisher bekannten, oben beschriebenen Einstelleinrichtungen in Umformmaschinen liegt der Erfindung die folgende Aufgabe zugrunde. Zu schaffen ist eine Umformmaschine der eingangs erwähnten Art mit mindestens einer Umformstation mit einem Stempel und einer Matrize als Werkzeuge und einer Einrichtung zur Einstellung der axialen Position eines der beiden Werkzeuge, bei der die Krafteinleitung auf einen Grundkörper bei einer Verstellung des Verstellkeils nicht wesentlich ändert. Unter Grundkörper wird hier insbesondere der Maschinenkörper, der Maschinenkörper mit Druckplatte, der Pressschlitten oder der Pressschlitten mit Druckplatte verstanden. Vorzugsweise soll ausserdem die Gefahr eines Bruchs des Verstellkeils vermieden werden. Nicht zu vermeidende Eindruckvertiefungen sollen das Verstellen des Verstellkeils nicht behindern.

Diese Aufgabe wird durch die erfindungsgemässe Umformmaschine gelöst, wie sie im unabhängigen Patentanspruch 1 definiert ist. Bevorzugte Ausführungsvarianten ergeben sich aus den abhängigen Patentansprüchen.

Die erfindungsgemässe Umformmaschine umfasst mindestens eine Umformstation mit einem Stempel und einer Matrize als Werkzeuge und einer Einrichtung zur Einstellung der axialen Position eines der beiden Werkzeuge, wobei die Einrichtung einen Verstellkeil mit einer Anlagefläche umfasst, die an einem Grundkörper anliegt. Das Wesen der Erfindung besteht nun darin, dass der Verstellkeil eine um eine Drehachse drehbare Drehkeilscheibe ist, die auf der einen Scheibenseite die Anlagefläche und auf der anderen Scheibenseite eine schiefe Ebene aufweist, und die Einrichtung im weiteren ein Druckstück mit einer Stirnfläche umfasst, die derart an der schiefen Ebene anliegt, dass sie sich bei einer Drehung der Drehkeilscheibe relativ zu dieser exzentrisch zur Drehachse verschiebt, wobei sich dabei der axiale Abstand von Druckstück und Grundkörper verändert.

Weil der Verstellkeil eine Drehkeilscheibe ist, die sich bei einer Verstellung dreht, dreht sich auch die Anlagefläche auf dem Grundkörper und wird nicht längsverschoben. Dadurch wird die Krafteinleitung auf den Grundkörper bei einer Verstellung des Verstellkeils nicht wesentlich geändert und ist somit optimaler als bei den bisherigen Umformmaschinen.

Vorzugsweise ist die Anlagefläche kreisrund und dreht sich bei einer Drehung der Drehkeilscheibe an Ort und Stelle am Grundkörper. Dies bedeutet, dass sich die Drehkeilscheibe in der beim Umformen allenfalls entstehenden Eindruckvertiefung dreht und niemals über einer Kante der Eindruckvertiefung zu liegen kommt. Auf diese Weise kann die Gefahr eines Bruchs und die Behinderung der Verstellung des Verstellkeils durch Eindruckvertiefungen vermieden oder zumindest deutlich vermindert werden.

Mit Vorteil ist an der Drehkeilscheibe ein Zahnkranz angeordnet, über den diese drehbar ist. Aufgrund des Antreibens der Drehkeilscheibe über einen Zahnkranz an der Peripherie werden die Anlagefläche und die schiefe Ebene nicht durch Antriebselemente beeinträchtigt.

Vorzugsweise sind Mittel zur Arretierung der Drehkeilscheibe in jeder einstellbaren Stellung vorhanden. Auf diese Weise kann verhindert werden, dass durch die während des Umformens auftretenden grossen Stosskräfte eine ungewollte Drehung der Drehkeilscheibe bewirkt wird.

Vorteilhafterweise beträgt der Neigungswinkel der schiefen Ebene bezüglich der Anlagefläche maximal 10°. Der Neigungswinkel ist so kleiner als der Grenzwinkel für Selbsthemmung, wodurch ein unbeabsichtigtes Verschieben der Stirnfläche auf der schiefen Ebene verhindert werden kann.

Bevorzugt umfasst das Druckstück ein die Stirnfläche aufweisendes, drehbares Drehteil und ein damit über erste Gleitflächen in Verbindung stehendes, drehfestes Druckteil. Bei der Verstellung der Drehkeilscheibe kann dann gleichzeitig das Drehteil mit der Stirnfläche gedreht werden, während das Druckteil nur axial verschoben wird, wodurch es zu keiner Verdrehung des anschliessenden Werkzeugs kommt.

Bei einer vorteilhaften Ausführungsvariante haben die ersten Gleitflächen die Form eines konvexen respektive eines dazu komplementären konkaven Kugelflächenabschnitts. Dies hat den Vorteil, dass das Drehteil bei einer Verstellung der Drehkeilscheibe bezüglich dieser nicht unbedingt gedreht werden muss.

Bei einem alternativen Ausführungsbeispiel umfasst das Drehteil ein die Stirnfläche aufweisendes Stirnflächenteil und ein damit über zweite Gleitflächen in Verbindung stehendes, eine der ersten Gleitflächen aufweisendes Gelenkteil. Vorzugsweise haben die zweiten Gleitflächen die Form eines konvexen respektive eines dazu komplementären konkaven Zylindermantel- oder Kugelflächenabschnitts. Wenn die zweiten Gleitflächen die Form von Kugelflächenabschnitten haben, muss das Drehteil bei einer Verstellung der Drehkeilscheibe bezüglich dieser nicht unbedingt gedreht werden.

Mit Vorteil weist die erfindungsgemässe Umformmaschine Mittel zum Drehen des Drehteils bzw. falls vorhanden des Gelenkteils gekoppelt mit der Drehkeilscheibe auf, wobei diese Mittel vorzugsweise einen Zahnkranz umfassen, der am Drehteil bzw. falls vorhanden am Gelenkteil angeordnet ist. Es ist dadurch gewährleistet, dass sich das Drehteil bzw. das Gelenkteil zusammen mit der Drehkeilscheibe dreht, wodurch sichergestellt werden kann, dass sich das Druckstück nicht verkantet, respektive dass dessen korrekte Stirnflächenanlage an der schiefen Ebene der Drehkeilscheibe erhalten bleibt.

Bei einer vorteilhaften Ausführungsvariante weisen das Druckstück und die Drehkeilscheibe ein Durchgangsloch und/oder einen bogenförmigen Durchgangsschlitz für einen Auswerfer auf. Vorzugsweise ist im Druckstück oder in einem Teil des Druckstücks, beispielsweise falls vorhanden im Druckteil und eventuell im Gelenkteil ein zentrales Durchgangsloch und in der Drehkeilscheibe und den allfälligen anderen Teilen des Druckstücks ein bogenförmiger Durchgangsschlitz oder ein bezüglich des Durchmessers des Auswerfers vergrössertes Durchgangsloch vorhanden, so dass trotz Auswerfer eine Verstellung der Drehkeilscheibe möglich ist.

Im folgenden wird die erfindungsgemässe Umformmaschine mit mindestens einer Einrichtung zur Einstellung der axialen Position eines der Werkzeuge unter Bezugnahme auf die beigefügten Zeichnungen anhand von vier Ausführungsbeispielen detaillierter beschrieben. Es zeigen:
- Fig. 1a, 1b -: schematisch eine Einstelleinrichtung eines ersten Ausführungsbeispiel der erfindungsgemässen Umformmaschine bei vollem Hub in einer Seitenansicht und einer Draufsicht;
- Fig. 2a, 2b -: die Einstelleinrichtung bei mittlerem Hub in einer Seitenansicht und einer Draufsicht;
- Fig. 3a, 3b -: die Einstelleinrichtung bei Hub 0 in einer Seitenansicht und einer Draufsicht;
- Fig. 4 -: eine teilweise Schnittansicht der in der Umformmaschine stempelseitig angeordneten Einstelleinrichtung gemäss dem ersten Ausführungsbeispiel;
- Fig. 5 -: eine Perspektivansicht eines Teils des ersten Ausführungsbeispiels der Umformmaschine mit zwei nebeneinander angeordneten Einstelleinrichtungen;
- Fig. 6 -: eine Perspektivansicht einer Einstelleinrichtung der Umformmaschine von Fig. 5;
- Fig. 7 -: eine Draufsicht auf den Zahnkranz mit Mitnehmern der Drehkeilscheibe der Einstelleinrichtung gemäss dem ersten Ausführungsbeispiel;
- Fig. 8 -: eine Draufsicht auf den Zahnkranz mit Mitnehmer des Drehteils der Einstelleinrichtung gemäss dem ersten Ausführungsbeispiel;
- Fig. 9 -: eine teilweise Schnittansicht eines Teils der in der Umformmaschine angeordneten Einstelleinrichtung gemäss dem ersten Ausführungsbeispiel, mit einem ein Druckteil und ein Drehteil, die über ebene Gleitflächen in Verbindung stehen, umfassenden Druckstück;
- Fig. 10 -: eine teilweise Schnittansicht eines Teils der in der Umformmaschine angeordneten Einstelleinrichtung gemäss einem zweiten Ausführungsbeispiel, mit einem ein Druckteil und ein Drehteil, die über kugelflächenabschnittförmige Gleitflächen in Verbindung stehen, umfassenden Druckstück;
- Fig. 11 -: eine teilweise Schnittansicht eines Teils der in der Umformmaschine angeordneten Einstelleinrichtung gemäss einem dritten Ausführungsbeispiel, mit einem ein Gelenkteil und ein Stirnflächenteil, die über zylindermantelabschnittförmige Gleitflächen in Verbindung stehen, umfassenden Drehteil; und
- Fig. 12 -: eine teilweise Schnittansicht eines Teils der in der Umformmaschine angeordneten Einstelleinrichtung gemäss einem vierten Ausführungsbeispiel, mit einem ein Gelenkteil und ein Stirnflächenteil, die über kugelflächenabschnittförmige Gleitflächen in Verbindung stehen, umfassenden Drehteil.

### Figuren 1a bis 3b

Eine erfindungsgemässe Umformmaschine mit mindestens einer Umformstation mit einem Stempel und einer Matrize als Werkzeuge umfasst bei einem ersten Ausführungsbeispiel eine Einrichtung zur Einstellung der axialen Position eines der Werkzeuge, die eine um eine Drehachse 13 drehbare Drehkeilscheibe 1 und daran anliegend ein Druckstück 3 aufweist. Die Drehkeilscheibe 1 ist auf der einen Scheibenseite mit einer Anlagefläche 11 zur Anlage an einem Grundkörper und auf der anderen Scheibenseite mit einer schiefen Ebene 12 versehen. Das Druckstück 3 weist eine Stirnfläche 31 auf, die exzentrisch zur Drehachse 13 an der schiefen Ebene 12 anliegt.

Die Einstellung der axialen Position erfolgt durch Drehen der Drehkeilscheibe 1 und des Druckstücks 3, wobei die Drehkeilscheibe 1 und das Druckstück 3 um denselben Winkel gedreht werden, damit die Anlagefläche 11 der Drehkeilscheibe 1 und die Endfläche 41 des Druckstücks 3 ihre Ausrichtung und Parallelität nicht ändern. Da sowohl die Drehkeilscheibe 1 bezüglich ihrer Drehachse 13 als auch das Druckstück 3 bezüglich seiner Drehachse 42 durch die Anordnung in der Umformmaschine nicht verschoben werden sollten bzw. können, wird bei einer Drehung der Drehkeilscheibe 1 und des Druckstücks 3 die Stirnfläche 31 des Druckstückes 3 relativ zur Drehkeilscheibe 1 exzentrisch zu deren Drehachse 13 verschoben.

Beim vorliegenden ersten Ausführungsbeispiel ist ein die Einstelleinrichtung durchquerender Auswerfer 4 vorhanden, wobei hierzu das Druckstück 3 ein Durchgangsloch 40 und die Drehkeilscheibe 1 einen bogenförmigen Durchgangsschlitz 15 aufweisen. Bei einer Drehung der Drehkeilscheibe 1 und des Druckstücks 3 bleiben der Auswerfer 4 und das Durchgangsloch 40 an Ort und Stelle, während der bogenförmige Durchgangsschlitz 15 sich bezüglich des Auswerfers 4 verschiebt. Der bogenförmige Durchgangsschlitz 15 erlaubt eine Drehung von bis zu 180°.

Die Fig. 1a und 1b zeigen die Einstelleinrichtung bei vollem Hub aᵥ mit dem Auswerfer 4 am einen Ende des bogenförmigen Durchgangsschlitzes 15. Durch eine Drehung der Drehkeilscheibe 1 und des Druckstücks 3 gemäss den Pfeilen A bzw. C um jeweils 90° wird ein mittlerer Hub a gemäss den Fig. 2a und 2b erreicht. Dabei hat sich die Stirnfläche 31 des Druckstückes 3 relativ zur Drehkeilscheibe 1 exzentrisch zu deren Drehachse 13 verschoben, was an der Position des Druckstücks 3 bezüglich des bogenförmigen Durchgangsschlitzes 15 deutlich erkennbar ist. Die Relativverschiebung erfolgt durch das Drehen der Drehkeilscheibe 1 unter dem Druckstück 3. Durch Weiterdrehen der Drehkeilscheibe 1 und des Druckstücks 3 um weitere 90° wird der 0-Hub a₀ gemäss den Fig. 3a und 3b erreicht, bei dem sich der Auswerfer 4 am anderen Ende des bogenförmigen Durchgangsschlitzes 15 befindet. Das Vergrössern des Hubs erfolgt entsprechend durch Drehen der Drehkeilscheibe 1 und des Druckstücks 3 in Richtung der Pfeile B und D.

Für die gesamte weitere Beschreibung gilt folgende Festlegung. Sind in einer Figur zum Zweck zeichnerischer Eindeutigkeit Bezugszeichen enthalten, aber im unmittelbar zugehörigen Beschreibungstext nicht erläutert, so wird auf deren Erwähnung in vorangehenden Figurenbeschreibungen Bezug genommen.

### Figuren 4 bis 9

Das Druckstück 3 umfasst beim ersten Ausführungsbeispiel ein drehbares Drehteil 30 und ein drehfestes Druckteil 32, das in einem Aufnahmeteil 5 mit abnehmbaren Deckel 51, beispielsweise einem Stempelhalter mit Stempelhalterdeckel, angeordnet ist. Mittels eines Spannelements 6, z.B. einer Schraube, werden das Druckteil 32 und damit indirekt das Drehteil 30 und die Drehkeilscheibe 1 in Richtung des Grundkörpers 2, an dem die Drehkeilscheibe 1 mit ihrer Anlagefläche 11 anliegt, gespannt. Zum Verstellen des Hubs der Einstelleinrichtung wird das Spannelement 6 gelöst und nach dem Drehen der Drehkeilscheibe 1 und des Drehteils 30 wieder angezogen. Beim Verstellen des Hubs werden nur die Drehkeilscheibe 1 und das Drehteil 30 gedreht, während das mit dem Drehteil 30 über Gleitflächen 33, 34 in Verbindung stehende Druckteil 32 sich nicht dreht, so dass das daran direkt oder indirekt ansetzende Werkzeug nicht verdreht wird.

In Fig. 9 ist neben der Situation bei 0-Hub strichpunktiert auch die Situation bei vollem Hub dargestellt.

Die Anlagefläche 11 der Drehkeilscheibe 1 ist kreisrund und dreht sich bei einer Drehung der Drehkeilscheibe 1 an Ort und Stelle am Grundkörper 2. Die Drehkeilscheibe dreht sich daher immer in der beim Umformen allenfalls entstehenden Eindruckvertiefung und kommt niemals über einer Kante der Eindruckvertiefung zu liegen.

Zum Drehen der Drehkeilscheibe 1 ist an dieser ein Zahnkranz 14 angeordnet, der sich über einen Winkel von ungefähr 180° erstreckt. Der Zahnkranz 14 ist Teil eines Ringes 140, der mittels dreier Mitnehmerbolzen 141 abnehmbar an der Drehkeilscheibe 1 befestigt ist.

Der Neigungswinkel der schiefen Ebene 12 bezüglich der Anlagefläche 11 ist kleiner als der Grenzwinkel für Selbsthemmung, vorteilhafterweise maximal 10°, so dass ein unbeabsichtigtes Verschieben der Stirnfläche 31 auf der schiefen Ebene 12 verhindert ist. Dies hat aber zur Folge, dass beim Drehen der Drehkeilscheibe 1 das Drehteil 30 nicht automatisch mitgedreht wird, sondern separat angetrieben werden muss. Das Drehteil 30 ist zu diesem Zweck mit einem Zahnkranz 39 versehen, der sich über einen Winkel von ungefähr 180° erstreckt. Der Zahnkranz 39 ist Teil eines Ringes 390, an den ein Mitnehmerzapfen 391 mittels einer Schraube 392 geschraubt ist. Der Mitnehmerzapfen 391 dient einerseits zur Verbindung des Zahnkranzes 39 mit dem Drehteil 30 und anderseits befindet sich ein Teil davon in einer bogenförmigen Nut 52 im Aufnahmeteil 5. Die bogenförmige Nut 52 erstreckt sich über einen Winkel kleiner als 180°, beispielsweise 175°, so dass deren Enden als Anschlag für den Mitnehmerzapfen 391 wirken und so eine Drehbegrenzung zur Folge haben.

Der Antrieb der Drehkeilscheibe 1 und des Drehteils 30 erfolgt über zwei auf derselben Welle 7 angeordnete Ritzel 71 bzw. 72, die in die Zahnkränze 14 bzw. 39 eingreifen. Die Welle 7 ihrerseits wird von einem mit dem Ritzel 72 in Eingriff stehenden Antriebsritzel 73 angetrieben, welches motorgetrieben oder mit einem Handwerkzeug, z. B. Vierkantschlüssel, betätigt werden kann. Um die Drehkeilscheibe 1 und das Drehteil 30 in jeder einstellbaren Position arretieren zu können, ist im Aufnahmeteil 5 ein schwenkbarer Zahnhebel 74 angebracht, der durch eine Feder 75 auf das Antriebsritzel 73 gedrückt wird und dieses auf diese Weise blockiert. Bevor das Antriebsritzel 73 betätigt wird, muss daher der Zahnhebel 74 von diesem, z. B. durch das Handwerkzeug, weggestossen oder -gezogen werden.

Zur Sichtbarmachung des Hubs der Einstelleinrichtung ist vor dem Antriebsritzel 73 eine Anzeigescheibe 76 angebracht, die mit einer Hubskala versehen ist. Die Drehposition des Antriebsritzels 73 kann darauf unmittelbar abgelesen werden. Die Nullstellung der Hubskala entspricht der in den Fig. 2a und 2b dargestellten mittleren Hubstellung.

Die Umformmaschine gemäss dem ersten Ausführungsbeispiel weist mehrere nebeneinander angeordnete Umformstationen auf, wobei in Fig. 5 zwei Umformstationen 91, 92 dargestellt sind. Jede Umformstation 91, 92 ist mit einer Einrichtung zur Einstellung der axialen Position eines der Werkzeuge, d.h. des Stempels oder der Matrize versehen.

### Zweites Ausführungsbeispiel - Figur 10

Bei diesem zweiten Ausführungsbeispiel ist wiederum neben der Situation bei 0-Hub strichpunktiert auch die Situation bei vollem Hub dargestellt. Die Drehkeilscheibe 1 mit Anlagefläche 11, schiefer Ebene 12 und Zahnkranz 14 entspricht dem ersten Ausführungsbeispiel. Ein Druckstück 103 setzt sich aus einem drehfesten Druckteil 132 und einem drehbaren Drehteil 130 mit Zahnkranz 139 und Stirnfläche 131 zusammen. Der wesentliche Unterschied zum ersten Ausführungsbeispiel besteht darin, dass das Druckteil 132 mit einer Gleitfläche 133 in Form eines konvexen Kugelflächenabschnitts und das Drehteil 130 mit einer daran anliegenden Gleitfläche 134 in Form eines dazu komplementären konkaven Kugelflächenabschnitts versehen ist. Diese beiden kugelflächenabschnittförmigen Gleitflächen 133, 134 ermöglichen es, dass das Drehteil 130 nicht entsprechend der Drehkeilscheibe 1 gedreht zu werden braucht. Vielmehr kann das Drehteil 130 unabhängig von der Drehkeilscheibe 1 angetrieben werden oder es kann sogar ganz auf einen Drehantrieb verzichtet werden.

Für den Rest gilt entsprechend das zum ersten Ausführungsbeispiel Gesagte.

### Drittes Ausführungsbeispiel - Figur 11

Bei diesem dritten Ausführungsbeispiel ist wiederum neben der Situation bei 0-Hub strichpunktiert auch die Situation bei vollem Hub dargestellt. Die Drehkeilscheibe 1 mit Anlagefläche 11, schiefer Ebene 12 und Zahnkranz 14 entspricht dem ersten Ausführungsbeispiel. Ein Druckstück 203 setzt sich aus einem drehfesten Druckteil 232 und einem drehbaren Drehteil 230 zusammen, die über ebene erste Gleitflächen 233 bzw. 234 in Verbindung stehen. Das Drehteil 230 umfasst ein eine Stirnfläche 231 aufweisendes Stirnflächenteil 235 und ein damit über zweite Gleitflächen 237 bzw. 238 in Verbindung stehendes, die erste Gleitfläche 234 aufweisendes Gelenkteil 236. Das Gelenkteil 236 ist zu dessen Antrieb mit einem Zahnkranz 239 entsprechend dem Zahnkranz 39 des ersten Ausführungsbeispiels versehen. Die zweiten Gleitflächen 237, 238 haben die Form eines konvexen respektive eines dazu komplementären konkaven Zylindermantelabschnitts. Hierdurch wird das Stirnflächenteil 235 beim gleichzeitigen und um den gleichen Winkel Drehen der Drehkeilscheibe 1 und des Gelenkteils 236 von letzterem mitgedreht.

Für den Rest gilt entsprechend das zum ersten Ausführungsbeispiel Gesagte.

### Viertes Ausführungsbeispiel - Figur 12

Bei diesem vierten Ausführungsbeispiel ist wiederum neben der Situation bei 0-Hub strichpunktiert auch die Situation bei vollem Hub dargestellt. Die Drehkeilscheibe 1 mit Anlagefläche 11, schiefer Ebene 12 und Zahnkranz 14 entspricht dem ersten Ausführungsbeispiel. Ein Druckstück 303 setzt sich aus einem drehfesten Druckteil 332 und einem drehbaren Drehteil 330 zusammen, die über ebene erste Gleitflächen 333 bzw. 334 in Verbindung stehen. Das Drehteil 330 umfasst ein eine Stirnfläche 331 aufweisendes Stirnflächenteil 335 und ein damit über zweite Gleitflächen 337 bzw. 338 in Verbindung stehendes, die erste Gleitfläche 334 aufweisendes Gelenkteil 336. Das Gelenkteil 336 ist zu dessen Antrieb mit einem Zahnkranz 339 entsprechend dem Zahnkranz 39 des ersten Ausführungsbeispiels versehen. Im Unterschied zum dritten Ausführungsbeispiel haben die zweiten Gleitflächen 337, 338 hier die Form eines konvexen respektive eines dazu komplementären konkaven Kugelflächenabschnitts. Diese beiden kugelflächenabschnittförmigen Gleitflächen 337, 338 ermöglichen es, dass das Gelenkteil 336 nicht entsprechend der Drehkeilscheibe 1 gedreht zu werden braucht. Vielmehr kann das Gelenkteil 336 unabhängig von der Drehkeilscheibe 1 angetrieben werden oder es kann sogar ganz auf einen Drehantrieb verzichtet werden.

Für den Rest gilt entsprechend das zum ersten Ausführungsbeispiel Gesagte.

Zu den vorbeschriebenen Umformmaschinen mit Einrichtungen zur Einstellung der axialen Position eines Werkzeugs sind weitere konstruktive Variationen realisierbar. Hier ausdrücklich erwähnt seien noch:
- Prinzipiell kann auch das Druckstück 3, 103, 203 oder 303 axial ortsfest und die Drehkeilscheibe 1 zusammen mit dem Grundkörper 2 axial verschiebbar angeordnet sein.
- Das Druckteil 32, 132, 232 bzw. 332 muss nicht in allen Fällen drehfest sein. Falls das zugehörige Werkzeug gedreht werden darf, darf das Druckteil 32, 132, 232 bzw. 332 drehbar sein. Es kann so beispielsweise auch einteilig mit dem Drehteil 30 oder dem Gelenkteil 236 bzw. 336 ausgebildet sein.
- Das Drehteil 30 bzw. 130 und der Zahnkranz 39 bzw. 139 könnten so ausgebildet sein, dass das Drehteil 30; 130 aus dem im Aufnahmeteil 5 verbleibenden Zahnkranz 39; 139 herausgenommen und wieder hineingeschoben werden kann. Der Antrieb der Einrichtung zur Einstellung der axialen Position kann so beim Ausbau des Drehteils 30; 130 im Aufnahmeteil 5 bleiben, wenn keine Reparatur des Antriebs erforderlich ist.
- Der Aufnahmeteil 5 kann in Richtung der Verstellung auch mehrteilig ausgeführt sein, das heisst z. B. aus einem Teil für die Aufnahme des Druckteils 32; 132; 232; 332 und aus einem Teil für die Aufnahme der Drehkeilscheibe 1 und des Drehteils 30; 130; 230; 330 bestehen.

## Patentansprüche

1. Umformmaschine mit mindestens einer Umformstation (91, 92) mit einem Stempel und einer Matrize als Werkzeuge und einer Einrichtung zur Einstellung der axialen Position eines der beiden Werkzeuge, wobei die Einrichtung einen Verstellkeil (1) mit einer Anlagefläche (11) umfasst, die an einem Grundkörper (2) anliegt, **dadurch gekennzeichnet, dass** der Verstellkeil eine um eine Drehachse (13) drehbare Drehkeilscheibe (1) ist, die auf der einen Scheibenseite die Anlagefläche (11) und auf der anderen Scheibenseite eine schiefe Ebene (12) aufweist, und die Einrichtung im weiteren ein Druckstück (3; 103; 203; 303) mit einer Stirnfläche (31; 131; 231; 331) umfasst, die derart an der schiefen Ebene (12) anliegt, dass sie sich bei einer Drehung der Drehkeilscheibe (1) relativ zu dieser exzentrisch zur Drehachse (13) verschiebt, wobei sich dabei der axiale Abstand von Druckstück (3; 103; 203; 303) und Grundkörper (2) verändert.

2. Umformmaschine nach Anspruch 1, **dadurch gekennzeichnet, dass** die Anlagefläche (11) kreisrund ist und sich bei einer Drehung der Drehkeilscheibe (1) an Ort und Stelle am Grundkörper (2) dreht.

3. Umformmaschine nach Anspruch 1 oder 2, **dadurch gekennzeichnet, dass** an der Drehkeilscheibe (1) ein Zahnkranz (14) angeordnet ist, über den diese drehbar ist, wobei vorzugsweise Mittel zur Arretierung der Drehkeilscheibe (1) in jeder einstellbaren Stellung vorhanden sind.

4. Umformmaschine nach einem der Ansprüche 1 bis 3, **dadurch gekennzeichnet, dass** der Neigungswinkel der schiefen Ebene (12) bezüglich der Anlagefläche (11) maximal 10° beträgt.

5. Umformmaschine nach einem der Ansprüche 1 bis 4, **dadurch gekennzeichnet, dass** das Druckstück (3; 103; 203; 303) ein die Stirnfläche (31; 131; 231; 331) aufweisendes, drehbares Drehteil (30; 130; 230; 330) und ein damit über erste Gleitflächen (33, 34; 133, 134; 233, 234; 333, 334) in Verbindung stehendes, drehfestes Druckteil (32; 132; 232; 332) umfasst.

6. Umformmaschine nach Anspruch 5, **dadurch gekennzeichnet, dass** die ersten Gleitflächen (133, 134) die Form eines konvexen respektive eines dazu komplementären konkaven Kugelflächenabschnitts haben.

7. Umformmaschine nach Anspruch 5, **dadurch gekennzeichnet, dass** das Drehteil (230; 330) ein die Stirnfläche (231; 331) aufweisendes Stirnflächenteil (235; 335) und ein damit über zweite Gleitflächen (237, 238; 337, 338) in Verbindung stehendes, eine der ersten Gleitflächen (234; 334) aufweisendes Gelenkteil (236; 336) umfasst.

8. Umformmaschine nach Anspruch 7, **dadurch gekennzeichnet, dass** die zweiten Gleitflächen (237, 238; 337, 338) die Form eines konvexen respektive eines dazu komplementären konkaven Zylindermantel- oder Kugelflächenabschnitts haben.

9. Umformmaschine nach einem der Ansprüche 5 bis 8, **dadurch gekennzeichnet, dass** sie Mittel zum Drehen des Drehteils (30; 130) bzw. falls vorhanden des Gelenkteils (236; 336) gekoppelt mit der Drehkeilscheibe (1) aufweist, wobei diese Mittel vorzugsweise einen Zahnkranz (39; 139; 239; 339) umfassen, der am Drehteil (30; 130) bzw. falls vorhanden am Gelenkteil (236; 336) angeordnet ist.

10. Umformmaschine nach einem der Ansprüche 1 bis 9, **dadurch gekennzeichnet, dass** das Druckstück (3; 103; 203; 303) und die Drehkeilscheibe (1) ein Durchgangsloch (40) und/oder einen bogenförmigen Durchgangsschlitz (15) für einen Auswerfer (4) aufweisen.

## Claims

1. A forming machine comprising at least one forming station (91, 92) having a punch and a die as tools and a device for setting the axial position of one of the two tools, the device comprising an adjusting wedge (1) having a bearing surface (11) which bears against a parent body (2), wherein the adjusting wedge is a rotary wedge disk (1) which is rotatable about a rotation axis (13) and which has the bearing surface (11) on one disk side and an inclined plane (12) on the other disk side, and the device also comprises a pressure piece (3; 103; 203; 303) having an end face (31; 131; 231; 331) which bears against the inclined plane (12) in such a way that it is displaced relative to the rotary wedge disk (1) eccentrically to the rotation axis (13) when the rotary wedge disk (1) is rotated, the axial distance between pressure piece (3; 103; 203; 303) and parent body (2) changing in the process.

2. The forming machine as claimed in claim 1, wherein the bearing surface (11) is circular and rotates on the spot on the parent body (2) when the rotary wedge disk (1) is rotated.

3. The forming machine as claimed in claim 1 or 2, wherein there is arranged on the rotary wedge disk (1) a toothed rim (14), via which said rotary wedge disk (1) can be rotated, there preferably being means for arresting the rotary wedge disk (1) in each adjustable position.

4. The forming machine as claimed in one of claims 1 to 3, wherein the angle of inclination of the inclined plane (12) relative to the bearing surface (11) is 10° at most.

5. The forming machine as claimed in one of claims 1 to 4, wherein the pressure piece (3; 103; 203; 303) comprises a rotatable part (30; 130; 230; 330) having the end face (31; 131; 231; 331) and a rotationally fixed pressure part (32; 132; 232; 332) connected thereto via first sliding surfaces (33, 34; 133, 134; 233, 234; 333, 334).

6. The forming machine as claimed in claim 5, wherein the first sliding surfaces (133, 134) have the form of a convex spherical-surface section and, respectively, a concave spherical-surface section complementary thereto.

7. The forming machine as claimed in claim 5, wherein the rotary part (230; 330) comprises an end-face part (235; 335) having the end face (231; 331) and an articulation part (236; 336) connected thereto via second sliding surfaces (237, 238; 337, 338) and having one of the first sliding surfaces (234; 334).

8. The forming machine as claimed in claim 7, wherein the second sliding surfaces (237, 238; 337, 338) have the form of a convex cylinder-envelope or spherical-surface section and, respectively, a concave cylinder-envelope or spherical-surface section complementary thereto.

9. The forming machine as claimed in one of claims 5 to 8, wherein it has means for rotating the rotary part (30; 130) or, if present, the articulation part (236; 336) coupled to the rotary wedge disk (1), these means preferably comprising a toothed rim (39; 139; 239; 339) which is arranged on the rotary part (30; 130) or, if present, on the articulation part (236; 336).

10. The forming machine as claimed in one of claims 1 to 9, wherein the pressure piece (3; 103; 203; 303) and the rotary wedge disk (1) have a through-hole (40) and/or a curved through-slot (15) for an ejector (4).

## Revendications

1. Machine-outil comportant au moins un poste de formage (91, 92) avec un poinçon et une matrice en tant qu'outils, et un dispositif pour le réglage de la position axiale de l'un des deux outils, le dispositif comportant une clavette de réglage (1) avec une surface d'appui (11), qui s'applique contre un corps de base (2), **caractérisée en ce que** la clavette de réglage est une clavette à disque rotatif (1) pouvant tourner autour d'un axe de rotation (13), qui est munie de la surface d'appui (11) sur une face de disque et d'un plan incliné (12) sur l'autre face de disque, et **en ce que** le dispositif comporte par ailleurs une pièce de pression (3 ; 103 ; 203 ; 303) avec une face frontale (31 ; 131 ; 231 ; 331), qui s'applique contre le plan incliné (12) de telle sorte que, lors d'une rotation de la clavette à disque rotatif (1), elle se déplace de façon excentrée par rapport à l'axe de rotation (13) de celle-ci, l'écartement axial entre la pièce de pression (3 ; 103 ; 203 ; 303) et le corps de base (2) se modifiant en l'occurrence.

2. Machine-outil selon la revendication 1, **caractérisée en ce que** la surface d'appui (11) est circulaire, et tourne en lieu et place sur le corps de base (2) lors d'une rotation de la clavette à disque rotatif (1).

3. Machine-outil selon la revendication 1 ou 2, **caractérisée en ce qu'**une couronne dentée (14) est disposée sur la clavette à disque rotatif (1), par l'intermédiaire de laquelle celle-ci peut tourner, des moyens étant de préférence prévus pour bloquer la clavette à disque rotatif (1) dans chaque position réglable.

4. Machine-outil selon l'une quelconque des revendications 1 à 3, **caractérisée en ce que** l'angle d'inclinaison du plan incliné (12) par rapport à la surface d'appui (11) est de 10° maximum.

5. Machine-outil selon l'une quelconque des revendications 1 à 4, **caractérisée en ce que** la pièce de pression (3 ; 103 ; 203 ; 303) possède un élément rotatif (30 ; 130 ; 230 ; 330) comportant la face frontale (31 ; 131 ; 231 ; 331), et un élément de pression (32 ; 132 ; 232 ; 332) solidaire en rotation relié à celui-ci par l'intermédiaire de premières surfaces de glissement (33, 34 ; 133, 134 ; 233, 234 ; 333, 334).

6. Machine-outil selon la revendication 5, **caractérisée en ce que** les premières surfaces de glissement (133, 134) ont la forme d'un tronçon de surface sphérique convexe et d'un tronçon de surface sphérique concave complémentaire.

7. Machine-outil selon la revendication 5, **caractérisée en ce que** l'élément rotatif (230 ; 330) comprend une partie (235 ; 335) de face frontale comportant la face frontale (231 ; 331), et une pièce articulée (236 ; 336) munie d'une des premières surfaces de glissement (234 ; 334), qui y est reliée par l'intermédiaire de deuxièmes surfaces de glissement (237, 238 ; 337, 338).

8. Machine-outil selon la revendication 7, **caractérisée en ce que** les deuxièmes surfaces de glissement (237, 238 ; 337, 338) ont la forme d'un tronçon d'enveloppe cylindrique ou de surface sphérique convexe et d'un tronçon d'enveloppe cylindrique ou de surface sphérique concave complémentaire.

9. Machine-outil selon l'une quelconque des revendications 5 à 8, **caractérisée en ce qu'**elle comporte des moyens destinés à la rotation de l'élément rotatif (30 ; 130) ou, si elle est prévue, de la pièce articulée (236 ; 336) couplée à la clavette à disque rotatif (1), ces moyens comprenant de préférence une couronne dentée (39 ; 139 ; 239 ; 339) qui est disposée sur l'élément rotatif (30 ; 130) ou, si elle est prévue, sur la pièce articulée (236 ; 336).

10. Machine-outil selon l'une quelconque des revendications 1 à 9, **caractérisée en ce que** la pièce de pression (3 ; 103 ; 203 ; 303) et la clavette à disque rotatif (1) comportent un orifice de passage (40) et/ou une fente de passage (15) en forme d'arc pour un éjecteur (4).
